# EUROPÄISCHE PATENTSCHRIFT

(11) **EP 1 355 740 B1**
(45) Veröffentlichungstag und Bekanntmachung des Hinweises auf die Patenterteilung: **29.12.2004**
(21) Anmeldenummer: 02715397.2
(22) Anmeldetag: 08.01.2002
(51) Int. Cl.: B04B 9/14, B04B 11/00, B04B 7/06

(54) **ZENTRIFUGE**
CENTRIFUGE
CENTRIFUGEUR

(30) Priorität: 27.01.2001 DE 10103769
(43) Veröffentlichungstag der Anmeldung: 29.10.2003
(73) Patentinhaber: Westfalia Separator AG, 59302 Oelde (DE)
(72) Erfinder: HAMATSCHEK, Jochen, 59302 Oelde (DE); NIEMERG, Willi, 59302 Oelde (DE); MACKEL, Wilfried, 59302 Oelde (DE)
(74) Vertreter: Dantz, Jan Henning
(86) Internationale Anmeldenummer: PCT/EP2002/000080
(87) Internationale Veröffentlichungsnummer: WO 2002/058852

(56) Entgegenhaltungen:
- EP-A- 0 300 439
- DE-A- 19 922 237
- US-A- 5 879 279

## Beschreibung

Die vorliegende Erfindung betrifft eine Zentrifuge mit einer Schleudertrommel, einem unterhalb der Schleudertrommel angeordneten Feststoffsammelbehälter und mit einer Schwingungsmeßeinrichtung zur Erfassung von Schwingungen der S chleudertrommel.

Zentrifugen der gattungsgemäßen Art sind an sich bekannt, z. B. aus US 5 879 279, auf welcher der Oberbegriff des Anspruchs 1 berukt.

Bei Zentrifugen dieser Art kann die Schwingungsmeßeinrichtung Schwingungen, verursacht durch die Schleudertrommel, erfassen und auswerten, wobei aufgrund der ermittelten Ergebnisse dann alternativ eine Änderung der Betriebsparameter, gegebenenfalls sogar ein Ausschalten der Zentrifuge herbeigeführt wird, um Beschädigungen zu vermeiden. Ebenso kann ein Warnsignal aktiviert werden, durch welches das Bedienungspersonal dazu veranlaßt wird, eine offensichtlich nicht mehr unter optimalen Betriebsbedingungen laufende Zentrifuge zu überprüfen.

Sofern der Füllstand im Feststoffsammelraum derart weit hoch ansteigt, daß die Schleudertrommel selbst mit dem Füllgut im Feststoffsammelbehälter in Berührung kommt, kann es innerhalb kürzester Zeit zu Schwingungen mit unzulässiger Stärke oder Höhe kommen, die im schlimmsten Falle zu einer Beschädigung der Zentrifuge führen können, da unter Umständen die Reaktionszeiten der Schwingungsmeßeinrichtung und der nachfolgenden Steuereinrichtungen nicht ausreichen, um derartige Schäden zu verhindern.

Der vorliegenden Erfindung liegt die Aufgabe zugrunde, eine Zentrifuge der gattungsgemäßen Art so zu gestalten, daß das Auftreten von Schwingungen mit unzulässiger Stärke oder Höhe aufgrund eines Kontaktes der Schleudertrommel zum Füllgut im Feststoffsammelbehälter sicher vermieden werden kann.

Diese Aufgabe wird erfindungsgemäß dadurch gelöst, daß an der Schleudertrommel mindestens ein über die unterste Ebene der Schleudertrommel hinaus vorstehender Fühler befestigt ist, der bei ansteigendem Füllstand im Feststoffsammelbehälter zuerst mit dem im Feststoffsammelbehälter befindlichen Medium kontaktiert, so daß vor der Kontaktierung der Schleudertrommel mit dem Medium unkritische Schwingungen erzeugt werden, die durch die Schwingungsmeßeinrichtung erfaßt und ausgewertet werden.

Durch diese vergleichsweise konstruktiv einfache und fertigungstechnisch kostengünstige Maßnahme wird sichergestellt, daß deutlich vor einer Kontaktierung zwischen Schleudertrommel und im Feststoffsammelbehälter angesammeltem Medium Schwingungen mit absolut unkritischer Stärke erzeugt werden, die von der Schwingungsmeßeinrichtung erfaßt und ausgewertet werden können, so daß in jedem Falle größere Schäden, wie sie bei Schwingungen mit unzulässiger Stärke oder Höhe auftreten können, vermieden werden.

Weitere Merkmale der Erfindung sind Gegenstand von Unteransprüchen.

In der beigefügten Zeichnung ist ein Ausführungsbeispiel der Erfindung dargestellt, welches im folgenden näher beschrieben wird.

Die einzige Figur zeigt eine Schnittdarstellung durch eine erfindungssgemäße Zentrifuge.

Die in der Zeichnung in Schnittdarstellung gezeigte Zentrifuge ist mit einer Schleudertrommel 1 ausgestattet, die in einen unterhalb der Schleudertrommel 1 angeordneten Feststoffsammelbehälter 2 zumindest teilweise hineinragt.

Außerdem ist die Zentrifuge in an sich bekannter Weise mit einer beliebigen und deshalb nicht dargestellten Schwingungsmeßeinrichtung zur Erfassung von Schwingungen der Schleudertrommel 1 ausgestattet.

Erfindungsgemäß ist an der Schleudertrommel 1 mindestens ein über die unterste Ebene der Schleudertrommel 1 hinaus vorstehender Fühler 3 befestigt, der bei ansteigendem Füllstand im Feststoffsammelbehälter 2 (wie durch die strichpunktierte Linie angedeutet) zuerst mit dem im Feststoffsammelbehälter befindlichen Medium 4 kontaktiert. Tritt dieser Fall ein, so entstehen geringfügige, unkritische Schwingungen, die durch die Schwingungsmeßeinrichtung erfaßt und ausgewertet werden können.

In der Zeichnung ist beispielhaft angedeutet, daß ein Fühler 3 in der Drehachse 5 der Schleudertrommel 1 angeordnet sein kann. Weiterhin ergibt sich aus der Zeichnung, daß auch weitere Fühler 3 außerhalb der Drehachse 5 der Schleudertrommel 1 angeordnet sein können.

Dabei besteht die Möglichkeit, mehrere Fühler 3 auf einem gemeinsamen Teilkreis anzuordnen. Ebenso besteht die Möglichkeit, mehrere Fühler 3 mit unterschiedlichen Dimensionen auf unterschiedlichen Teilkreisen derart anzuordnen, daß hierdurch keine Unwucht entsteht.

Die Fühler 3 können die Form von Zylinderstiften aufweisen, allerdings können die Fühler 3 auch andere geometrische Querschnittsformen aufweisen.

Die Fühler 3 können durchaus produktabhängig, also abhängig vom jeweiligen Medium 4, gewählt werden.

Entscheidend ist, daß durch einen oder mehrere Fühler 3 an der Unterseite der Schleudertrommel 1 die Möglichkeit realisiert ist, diese Fühler 3 vor der Schleudertrommel 1 in Kontakt mit dem im Feststoffsammelbehälter 2 ansteigenden Medium 4 zu bringen und hierdurch Schwingungen im unkritischen Bereich zu erzeugen, die von der Schwingungsmeßeinrichtung der Zentrifuge erfaßt und entsprechend ausgewertet werden können.

Als Schwingungsmeßeinrichtung kann jede bekannte und geeignete Schwingungsmeßeinrichtung Verwendung finden.

Unter dem in der obigen Beschreibung verwendeten Begriff Schwingungen werden selbstverständlich auch Vibrationen verstanden.

## Patentansprüche

1. Zentrifuge mit einer Schleudertrommel, einem unterhalb der Schleudertrommel angeordneten Feststoffsammelbehälter und mit einer Schwingungsmeßeinrichtung zur Erfassung von Vibrationen der Schleudertrommel, **dadurch gekennzeichnet, daß** an der Schleudertrommel (1) mindestens ein über die unterste Ebene der Schleudertrommel hinaus vorstehender Fühler (3) befestigt ist, der bei ansteigendem Füllstand im Feststoffsammelbehälter (2) zuerst mit dem im Feststoffsammelbehälter (2) befindlichen Medium (4) kontaktiert, so daß vor der Kontaktierung der Schleudertrommel (1) mit dem Medium (4) unkritische Schwingungen erzeugt werden, die durch die Schwingungsmeßeinrichtung erfaßt und ausgewertet werden.

2. Zentrifuge nach Anspruch 1, **dadurch gekennzeichnet, daß** ein Fühler (3) in der Drehachse (5) der Schleudertrommel (2) angeordnet ist.

3. Zentrifuge nach Anspruch 1, **dadurch gekennzeichnet, daß** zwei oder mehrere Fühler (3) außerhalb der Drehachse (5) der Schleudertrommel (2) angeordnet sind.

4. Zentrifuge nach Anspruch 3, **dadurch gekennzeichnet, daß** mehrere Fühler (3) unterschiedlicher Dimensionen auf unterschiedlichen und eine Unwucht vermeidenden Teilkreisen der Schleudertrommel (1) angeordnet sind.

5. Zentrifuge nach einem oder mehreren der vorhergehenden Ansprüche, **dadurch gekennzeichnet, daß** der oder die Fühler (3) die Form von Zylinderstiften aufweisen.

6. Zentrifuge nach einem oder mehreren der Ansprüche 1-4, **dadurch gekennzeichnet, daß** die Fühler (3) die Form von Stiften mit unrunden Querschnitten aufweisen.

## Claims

1. Centrifuge having a centrifuging drum, a solids collection vessel arranged beneath the centrifuging drum and having an oscillation-measuring device for recording vibrations of the centrifuging drum, **characterized in that** at least one sensor (3), which projects beyond the lowermost plane of the centrifuging drum and, as the filling level rises in the solids collection vessel (2) first comes into contact with the medium (4) in the solids collection vessel (2), is secured to the centrifuging drum (1), so that before the centrifuging drum (1) comes into contact with the medium (4) non-critical oscillations are generated, and these oscillations are recorded and evaluated by the oscillation-measuring device.

2. Centrifuge according to Claim 1, **characterized in that** a sensor (3) is arranged on the axis of rotation (5) of the centrifuging drum (2).

3. Centrifuge according to Claim 1, **characterized in that** two or more sensors (3) are arranged outside the axis of rotation (5) of the centrifuging drum (2).

4. Centrifuge according to Claim 3, **characterized in that** a plurality of sensors (3) of different dimensions are arranged on different pitch circles, which avoid an unbalance, of the centrifuging drum (1).

5. Centrifuge according to one or more of the preceding claims, **characterized in that** the sensor(s) (3) take the form of cylindrical pins.

6. Centrifuge according to one or more of Claims 1-4, **characterized in that** the sensors (3) take the form of pins with cross sections which are not round.

## Revendications

1. Centrifugeuse avec un tambour centrifugeur, un récipient collecteur de matières solides placé sous le tambour centrifugeur et avec un dispositif de mesure des vibrations pour la détection des vibrations du tambour centrifugeur, **caractérisée en ce qu'**au moins un palpeur (3) faisant saillie au dessus du niveau le plus bas du tambour centrifugeur est fixé au tambour centrifugeur (1), lequel palpeur, lorsque le niveau de remplissage dans le récipient collecteur de matières solides (2) monte, vient en contact d'abord avec le fluide (4) se trouvant dans le récipient collecteur de matières solides (2), de sorte que des vibrations non critiques, qui sont détectées et évaluées par le dispositif de mesure des vibrations, sont générées avant le contact entre le tambour centrifugeur (1) et le fluide (4).

2. Centrifugeuse selon la revendication 1, **caractérisée en ce qu'**un palpeur (3) est placé dans l'axe de rotation (5) du tambour centrifugeur (2).

3. Centrifugeuse selon la revendication 1, **caractérisée en ce que** deux ou plusieurs palpeurs (3) sont placés à l'extérieur de l'axe de rotation (5) du tambour centrifugeur (2).

4. Centrifugeuse selon la revendication 3, **caractérisée en ce que** plusieurs palpeurs (3) ayant des dimensions différentes sont placés sur des cercles primitifs différents et empêchant un balourd du tambour centrifugeur (1).

5. Centrifugeuse selon une ou plusieurs des revendications précédentes, **caractérisée en ce que** le ou les palpeurs (3) ont la forme de goupilles cylindriques.

6. Centrifugeuse selon une ou plusieurs des revendications 1 à 4, **caractérisée en ce que** les palpeurs (3) ont la forme de goupilles avec des sections transversales ovales.
